# EUROPÄISCHE PATENTSCHRIFT

(11) **EP 1 604 946 B1**
(45) Veröffentlichungstag und Bekanntmachung des Hinweises auf die Patenterteilung: **15.10.2008**
(21) Anmeldenummer: 05011900.7
(22) Anmeldetag: 02.06.2005
(51) Int. Cl.: B67D 1/14, F16K 23/00

(54) **Zapfhahn für Getränke, insbesondere Biere, mit einer Ausflusstüllenbelüftung**
Dispensing tap for beverages such as beer, with a vented nozzle
Robinet de soutirage de boissons tel que bière avec buse de sortie ventilée

(30) Priorität: 08.06.2004 DE 102004027762
(43) Veröffentlichungstag der Anmeldung: 14.12.2005
(73) Patentinhaber: CMB Schankanlagen GmbH, 47809 Krefeld (DE)
(72) Erfinder: Becker, Carl Meinhard, 40885 Ratingen (DE)
(74) Vertreter: Cohausz & Florack

(56) Entgegenhaltungen:
- EP-A- 1 528 036
- DE-A1- 10 232 506
- DE-U- 7 507 121
- GB-A- 2 275 263
- US-A- 2 135 298
- US-A- 2 416 581

## Beschreibung

Die Erfindung betrifft einen Zapfhahn für Getränke, insbesondere Biere, mit einem eine Durchflusskammer aufweisenden Basiskörper, an dessen einem Ende ein an eine Zufuhrleitung für das zu zapfende Getränk anschließbares Anschlussstück vorgesehen ist und an dessen anderem Ende eine Ausflusstülle angesetzt ist, wobei in der zwischen dem Anschlussstück und der Ausflusstülle liegenden Durchflusskammer ein Absperrventil mit einem Ventilsitz und einem in der Durchflusskammer axial verschiebbar gelagerten Ventilkörper angeordnet ist, der mittels eines im Basiskörper verschwenkbar gelagerten Steuerhebels verstellbar ist, und mit einer durch den Steuerhebel bei geschlossenem Absperrventil zu öffnenden Belüftung der Ausflusstülle.

Eine Vorrichtung gemäß dem Oberbegriff des Anspruchs 1 ist zum Beispiel aus DE 75 07 121 U bekannt.

Bei Zapfhähnen für Getränke mit einer in Fließrichtung des Getränks hinter einem Absperrventil angeordneten Ausflusstülle besteht das Problem, dass nach Schließen des Absperrventils das hinter dem Absperrventil insbesondere in der Ausflusstülle noch befindliche Getränk nicht ohne weiteres schnell abfließt. Deshalb ist bei einem bekannten Zapfhahn der eingangs genannten Art (DE 42 07 390 C1) eine Belüftung der Ausflusstülle vorgesehen- Die Belüftung besteht darin, dass der Ventilkörper des Absperrventils und ein Kolbenschieber, der in einem vorderen Zylinderabschnitt des Basiskörpers mit flüssigkeitsdichter Passsitzführung verschiebbar gelagert ist, ein Bauteil bilden. Der Kolbenschieber wird bei Schließen des Absperrventils in eine Position verstellt, in der eine in ihm angeordnete Belüftungsbrücke einen von der Ausflusstülle ausgehenden Belüftungskanal mit der Außenatmosphäre verbindet, so dass ein sich in der Ausflusstülle befindliches Getränk hinterlüftet und so schnell abfließen kann. Dieses Hinterlüften der Ausflusstülle wird erkauft mit einem recht komplizierten Aufbau der für die Belüftung vorgesehenen Mittel, nämlich Belüftungskanal, Kolbenschieber und Zylinderabschnitt mit flüssigkeitsdichter Passsitzführung für den Schieberkolben. Dieser komplizierte Aufbau der Belüftung ist aber nicht nur nachteilig wegen der aufwendigen Fertigung seiner Teile, sondern auch aus hygienischen Gründen, da diese Mittel sich nur mit Mühe reinigen lassen. Eine bakterielle verunreinigung ist selbst bei größter Sorgfalt kaum zu vermeiden.

Bei einem andersartigen Zapfhahn für Getränke (CH 8981) mit einem eine Durchflusskammer aufweisenden Basiskörper und einer Ausflusstülle sowie einem Absperrventil mit einem Ventilkörper, ist der Ventilkörpers als Ausflusstülle ausgebildet. Der Ventilkörper ist außerdem als Drehschieber für verschiedene Drehstellungen ausgebildet. In einer ersten Stellung gibt er den Ausfluss von der Durchflusskammer frei, während er in einer zweiten Stellung die Durchflusskammer absperrt und die Ausflusstülle zu einer Belüftungsöffnung öffnet.

Der Erfindung liegt die Aufgabe zugrunde, einen Zapfhahn für Getränke der eingangs genannten Art zu schaffen, der einfach im Aufbau und leicht zu reinigen ist.

Diese Aufgabe wird erfindungsgemäß dadurch gelöst, dass das zur Durchflusskammer offene Verschwenklager des Steuerhebels als Belüftungsventil ausgebildet ist, das nur bei geschlossenem Absperrventil geöffnet ist.

Bei dem erfindungsgemäßen Zapfhahn sind die Mittel zur Belüftung der Ausflusstülle auf ein Minimum begrenzt, weil das Belüftungsventil im Schwenklager des Steuerhebels integriert ist. Nach der Montage des den Ventilkörper umfassenden Steuerhebels lässt dieser sich problemlos reinigen und auch die Durchflusskammer leicht durchspülen.

Vorzugsweise ist das Belüftungsventil als Drehschieberventil ausgebildet. Dabei kann der Drehschieber als ein rotationssymmetrischer Körper mit einer in seiner Peripherie vorgesehenen Belüftungsbrücke ausgebildet sein, mit der sein Ventilsitz zwischen der Durchflusskammer und der Außenatmosphäre überbrückbar ist.

Der rotationssymmetrische Körper ist vorzugsweise als Zylinder oder noch besser als Kugel ausgebildet.

Wie schon bekannt, ist der Ventilkörper des Absperrventils mit dem als Kipphebel ausgebildeten Steuerhebel über ein Kniegelenk gekuppelt. In weiterer Ausgestaltung kann das Kniegelenk aus einer vom Kipphebel getragenen Gabel und einem vom Ventilkörper getragenen Schaft mit Kopf bestehen, der von der Gabel um- und hintergriffen wird.

Im folgenden wird die Erfindung anhand einer ein Ausführungsbeispiel darstellenden Zeichnung näher erläutert. Im einzelnen zeigen:
- Fig. 1: einen Zapfhahn in Seitenansicht,
- Fig. 2: den Zapfhahn gemäß Fig. 1 im Axialschnitt,
- Fig. 3 bis 5: den Zapfhahn gemäß Fig. 1 und 2 im Ausschnitt B der Fig. 2 und vergrößert in verschiedenen Funktionsstellungen,
- Fig. 6: einen Ventilkörper eines Absperrventils des Zapfhahns gemäß Fig. 1 in Seitenansicht und
- Fig. 7 bis 9: den Ventilkörper gemäß Fig. 6 im Axialschnitt in verschiedenen Funktionsstellungen.

Der Zapfhahn für Getränke, insbesondere Biere, die in der Regel unter Druck stehen, weist einen Basiskörper 1 auf, an dessen einem Ende ein Anschlussstück 2 für eine nicht dargestellte Zufuhrleitung für das zu zapfende Getränk vorgesehen ist, und an dessen anderem Ende eine Ausflusstülle 3 angesetzt ist. Das Anschlussstück 2 umschließt zwischen Anschlussstück 2 und Ausflusstülle 3 eine Durchflusskammer 4, die stirnseitig durch einen Stopfen 5 verschlossen ist. In der Durchflusskammer 4 ist ein Absperrventil 6 angeordnet. Das Absperrventil 6 ist durch einen Steuerhebel 7 verstellbar, der an einem Stutzen 8 des Basiskörpers 1 lösbar befestigt und in Richtung des Doppelpfeils 9 verschwenkbar ist, um mit dem Absperrventil 6 den Durchfluss des Getränks zu öffnen oder zu sperren.

Das Absperrventil 6 weist einen in der Durchflusskammer 4 axial verschiebbaren Ventilkörper 10 mit einer Dichtung 11 auf, dem am Ende der Durchflusskammer 4 ein Ventilsitz 12 zugeordnet ist. Der Ventilkörper 10 trägt einen der Dichtung 11 vorgelagerten und bis in den Bereich des Steuerhebels 7 ragenden Schaft 13 mit einem Kopf 14- Der Steuerhebel 5 trägt eine Gabel 15, die den Schaft 13 um- und den Kopf 14 hintergreift. So bildet der Schaft 13 mit der Gabel 14 des Steuerhebels 7 ein Kniegelenk. Gleichzeitig wird durch diese Art der Kupplung der Steuerhebel 7 in einer bestimmten Drehstellung gehalten.

Der Steuerhebel 7 weist als Verschwenklager einen rotationssymmetrischen Körper 16, insbesondere einen Kugelkopf, und entsprechend geformte Lagerschalen 17a, 17b auf, so dass er in Richtung des Doppelpfeils 9 verschwenkbar ist. In diesen Lagerschalen 17a, 17b wird der rotationssymmetrische Körper 16 durch eine Überwurfmutter 18 gehalten, die auf dem Stutzen 8 des Basiskörpers 1 aufgeschraubt ist.

Zur Belüftung des in Durchflussrichtung des Getränks hinter dem Absperrventil 6 liegenden Teils 4a der Durchflusskammer 4 und damit auch der Ausflusstülle 3 dient ein vom Steuerhebel 7 betätigbares Belüftungsventil. Dieses Belüftungsventil besteht zum einen aus der als Ventilsitz wirkenden Lagerschale 17a und zum anderen dem rotationssymmetrischen Körper 16 des Steuerhebels 7, der in seiner Peripherie eine als Belüftungsbrücke wirkende Ausnehmung 19 hat, die je nach Kippstellung des Steuerhebels 7 den genannten Teil 4a mit einer in die Atmosphäre führenden Bohrung 20 im Stutzen 8 verbindet. So ist in der in Fig, 3 dargestellten geschlossenen Stellung des Absperrventils die Belüftung der Ausflusstülle 3 wirksam, während in der in Fig. 4 dargestellten geöffneten Stellung des Absperrventils die Belüftung gesperrt ist.

Der Aufbau des beschriebenen Zapfhahns ist denkbar einfach. Im Vergleich zum Stand der Technik ist das immer notwendige Verschwenklager gleichzeitig Teil des Belüftungsventils für die Ausflusstülle. Nicht länger wird ein zusätzliches Ventil mit Kolbenschieber in einem mit Passsitz ausgestalteten Zylinderraum benötigt, dessen Dichtigkeit nur mit großem Fertigungsaufwand zu erreichen ist und der nur mit viel Aufwand und meistens nur unzureichend zu reinigen ist.

Um bei Bier als Getränk Schaum zu erzeugen, ist es bekannt, nur eine geringe Menge Bier unter Druck durchzulassen. Um die dafür erforderlichen Mittel leicht reinigen zu können, hat der in den Figuren 6 bis 9 vergrößert dargestellte ventilkörper 10 eine besondere Ausgestaltung. Der Schaft 13 ist entgegen der Fließrichtung des Getränks um ein erstes Teil 31 verlängert, das als Hülse ausgebildet ist und einen Durchflusskanal 32 umfasst. Auf diesem Teil 31 ist als zweites Teil 33 eine Kappe mit einem zentralen Kanal 34 aufgeschraubt. Zwischen einem Kragen 35 des Schaftes 13 und einer Stirnseite eines auf dem hülsenförmigen Teil 31 gegen die Kraft einer Feder 36 verschiebbaren Hohlzylinders 37 ist die Dichtung 11 des Absperrventils 6 angeordnet. Der Hohlzylinder 37 übergreift mit einem Ansatz 38 den kappenförmigen Teil 33. Die Feder 36 ist in einem Raum 39 angeordnet, der durch O-Ringdichtungen 40, 41 abgedichtet ist, die zwischen dem hülsenförmigen Teil 31 und dem Hohlzylinder 37 auf der einen Seite und dem kappenförmigen Teil 32 und dem Ansatz 37 des Hohlzylinders 36 auf der anderen Seite wirken. Mindestens eine Radialbohrung 42 verbindet den Durchflusskanal 32 des hülsenförmigen Teils 31 mit dem Raum 43, in dem die Dichtung 11 angeordnet ist.

Die Funktion dieses Ventilkörpers 10 für die Schaumbildung ist folgende: Bei nicht betätigtem Steuerhebel 7 befindet sich der Ventilkörper 10 mit seiner Dichtung 11 in Anlage an den Ventilsitz 12 und sperrt somit den Durchfluss. Durch Verschwenken des Steuerhebels 7 in der Zeichnung nach links wird das Absperrventil 6 geöffnet. Das Getränk kann seitlich am Ventilkörper 10 vorbeifließen. Durch die Feder 36 bleibt sowohl in der Sperrstellung des Absperrventils 6 als auch in dessen Offenstellung die Dichtung 11 eingeklemmt zwischen dem Kragen 35 des Schaftes 13 und der Stirnseite des Hohlzylinders 37. Dadurch bleibt die Radialbohrung 42 gesperrt. Wird der Steuerhebel 7 aber nach rechts bewegt, dann wird bei am Ventilsitz 12 abgestützter Dichtung 11 der hülsenförmige Teil 31 mit dem kappenförmigen Teil 33 unter Spannung der Feder 36 nach links bewegt. Die am Ventilsitz 12 abgestützte Dichtung 11 mit dem Hohlzylinder 37 verschiebt sich auf dem hülsenförmigen Teil 31, so dass ein Spalt 44 zwischen dem Kragen 35 und der Dichtung 11 entsteht. Das hat zur Folge, dass bei vom Kragen 35 abgehobener Dichtung 11 über die Radialbohrung 42 und den nun offenen Raum 43 Getränk in geringer Menge ausströmen kann- Im Falle von Bier wird dadurch Schaum gebildet,

Die besonderen Vorteile dieses Ventilkörpers 10 bestehen darin, dass die Kammer 39 mit der Feder 36 nach außen abgedichtet ist. Deshalb ist seine Reinigung einfach. Wegen der besonderen Kupplung über das Kniegelenk kann er in jeder Drehstellung in die burchflusskammer eingesetzt werden.

## Patentansprüche

1. Zapfhahn für Getränke, insbesondere Biere, mit einem eine Durchflusskammer (4, 4a) aufweisenden Basiskörper (1), an dessen einem Ende ein an eine Zufuhrleitung für das zu zapfende Getränk anschließbares Anschlussstück (2) vorgesehen ist und an dessen anderem Ende eine Ausflusstülle (3) angesetzt ist, wobei in der zwischen dem Anschlussstück (2) und der Ausflusstülle (3) liegenden Durchflusskammer (4, 4a) ein Absperrventil (6) mit einem Ventilsitz (12) und einem in der Durchflusskammer (4, 4a) axial verschiebbar gelagerten Ventilkörper (10) angeordnet ist, der mittels eines im Basiskörper (1) verschwenkbar gelagerten Steuerhebels (7) verstellbar ist, und mit einer durch den Steuerhebel (7) bei geschlossenem Absperrventil (6) zu öffnenden Belüftung der Ausflusstülle (3),
**dadurch gekennzeichnet, dass** das zur Durchflusskammer (4) offene Verschwenklager des Steuerhebels (7) als Belüftungsventil (16, 17a, 17b, 19, 20) ausgebildet ist, das nur bei geschlossenem Absperrventil (6) geöffnet ist.

2. Zapfhahn nach Anspruch 1,
**dadurch gekennzeichnet, dass** das Belüftungsventil (16, 17a, 17b, 19, 20) als Drehschieberventil ausgebildet ist.

3. Zapfhahn nach Anspruch 2,
**dadurch gekennzeichnet, dass** der Drehschieber (16, 17a, 19) als ein rotationssymmetrischer Körper mit einer in seiner Peripherie vorgesehenen Belüftungsbrücke (19) ausgebildet ist, mit der sein Ventilsitz (17a) zwischen der Durchflusskammer (4, 4a) und der Außenatmosphäre überbrückbar ist.

4. Zapfhahn nach Anspruch 3,
**dadurch gekennzeichnet, dass** der rotationssymmetrische Körper (16) ein Zylinder oder eine Kugel ist.

5. Zapfhahn nach einem der Ansprüche 1 bis 4,
**dadurch gekennzeichnet, dass** der Ventilkörper (10) des Absperrventils (6) mit dem als Kipphebel ausgebildeten Steuerhebel (7) über ein Kniegelenk (13, 14, 15) gekuppelt ist.

6. Zapfhahn nach Anspruch 5,
**dadurch gekennzeichnet, dass** das Kniegelenk (13, 14, 15) aus einer vom Steuerhebel (7) getragenen Gabel (15) und einem vom Ventilkörper (10) getragenen Schaft (13) mit Kopf (14) besteht, der von der Gabel (15) um- und hintergriffen wird.

## Claims

1. A tap for beverages, in particular beers, comprising a base body (1) which comprises a flow chamber (4, 4a) and at the one end of which provision is made for a coupling (2) which can be connected to a supply line for the beverage to be tapped and at the other end of which a spout (3) is attached, wherein a stop valve (6) comprising a valve seating (12) and a valve body (10) supported in the flow chamber (4, 4a) so as to be axially displaceable are arranged in the flow chamber (4, 4a) located between the coupling (2) and the spout (3), said valve body (10) being adjustable by means of a control lever (7), which is pivotally supported in the base body (1) and comprising a ventilation of the spout (3), which can be opened by means of the control lever (7) when the stop valve (6) is closed,
**characterized in that**
the pivot bearing of the control lever (7) which is open towards the flow chamber (4) is embodied as a ventilation valve (16, 17a, 17b, 19, 20), which is open only when the stop valve (6) is closed.

2. The tap according to claim 1,
**characterized in that**
the ventilation valve (16, 17a, 17b, 19, 20) is embodied as a rotary slide valve.

3. The tap according to claim 2,
**characterized in that**
the rotary slide valve (16, 17a, 19) is embodied as a rotation-symmetric body comprising a ventilation bridge (19) provided in its periphery, by means of which its valve seat (17a) can be bridged between the flow chamber (4, 4a) and the outer atmosphere.

4. The tap according to claim 3,
**characterized in that**
the rotation-symmetric body (16) is a cylinder or a sphere.

5. The tap according to one of claims 1 to 4,
**characterized in that**
the valve body (10) of the stop valve (6) is coupled to the control lever (7), which is embodied as a tilt lever, via an knee joint (13, 14, 15).

6. The tap according to claim 5,
**characterized in that**
the knee joint (13, 14, 15) consists of a bracket (15) supported by the control lever (7) and a shaft (13) comprising a head (14) supported by the valve body (10), said shaft (13) being encompassed and engaged behind by the bracket (15).

## Revendications

1. Robinet distributeur pour boisson, en particulier pour bière, avec un corps de base (1) présentant un passage (4, 4a), dont une extrémité est munie d'une pièce de fermeture (2) adaptable sur une conduite d'alimentation pour la boisson à distribuer, et sur l'autre extrémité duquel est posée une douille de décharge (3), où dans la chambre de passage (4, 4a) se trouvant entre la pièce de fermeture (2) et la douille de décharge (3), est agencée une soupape d'arrêt (6) avec un siège de soupape (12) et un corps de soupape (10) posé de manière axialement mobile dans la chambre de passage (4, 4a), lequel peut être ajusté à l'aide d'un levier de réglage (4) disposé de manière à osciller dans le corps de base (1), et avec une aération de la douille de décharge (3), à ouvrir par le levier de réglage (7) lorsque la soupape d'arrêt est fermée,
**caractérisé en ce que** le palier du levier de réglage (7), ouverte vers la chambre de passage (4) est formée comme une soupape d'aération (16, 17a, 17b, 19, 20), qui n'est ouverte que lorsque la soupape d'arrêt (6) est fermée.

2. Robinet distributeur selon la revendication 1, **caractérisé en ce que** la soupape d'aération (16, 17a, 17b, 19, 20) est formée comme une valve à tiroir rotatif.

3. Robinet distributeur selon la revendication 2, **caractérisé en ce que** le tiroir rotatif (16, 17a, 19) est formée comme un corps à symétrie de rotation, avec un pont d'aération (19) prévu dans sa périphérie, pour lequel le siège de soupape (17a) peut être surpressé entre la chambre de passage (4, 4a) et l'atmosphère extérieure.

4. Robinet distributeur selon la revendication 3, **caractérisé en ce que** le corps à symétrie de rotation (16) est un cylindre ou une sphère.

5. Robinet distributeur selon l'une des revendications 1 à 4, **caractérisé en ce que** le corps de soupape (10) de la soupape d'arrêt (6) est couplé au levier de réglage (7) formé comme une genouillère, par une articulation du genou (13, 14, 15).

6. Robinet distributeur selon la revendication 5, **caractérisé en ce que** l'articulation du genou (13, 14, 15) consiste en une fourche (15) portée par le levier de réglage (7) et un axe (13) porté par le corps de soupape (10) avec une tête (14), qui s'engrène et se détache de la fourche (15).
